# EUROPÄISCHE PATENTSCHRIFT

(11) **EP 2 741 374 B1**
(45) Veröffentlichungstag und Bekanntmachung des Hinweises auf die Patenterteilung: **03.01.2018**
(21) Anmeldenummer: 13194417.5
(22) Anmeldetag: 26.11.2013
(51) Int. Cl.: H01R 27/02, H01R 24/76, H01R 13/66, H01R 13/24

(54) **Unterputz-Steckdose mit Steckdosentopf**
Flush mounted plug socket with plug socket pot
Prise électrique encastrée dotée d'un boîtier de prise

(30) Priorität: 05.12.2012 DE 102012023711
(43) Veröffentlichungstag der Anmeldung: 11.06.2014
(73) Patentinhaber: ABB AG, 68309 Mannheim (DE)
(72) Erfinder: Diehl, Sven, 57078 Siegen (DE); Ewers, Manfred, 58239 Schwerte (DE)

(56) Entgegenhaltungen:
- EP-A1- 2 315 318
- EP-A2- 2 477 290
- DE-A1-102007 046 818
- DE-A1-102008 060 347
- TW-U- M 412 502
- US-A1- 2010 022 285
- US-A1- 2012 170 342

## Beschreibung

Die Erfindung betrifft eine Unterputz-Steckdose mit Steckdosentopf.

In zunehmendem Maße dient der USB-Anschluss als Standard-Anschluss zum Aufladen des Akkumulators eines mobilen Audio- oder Kommunikationsgerätes, beispielszweise Mobilfunktelefons und MP3-Players, nachfolgend auch als USB-Gerät bezeichnet.

Aus der US 2012 170342 A1 ist eine dem nach US-Standard entsprechende Unterputzsteckdose mit zwei USB- Anschlüssen bekannt.

Aus der EP 2 315 318 A1 ist eine elektrische Schutzkontaktsteckdose bekannt, deren Gehäuseteil als Gehäusesockel ausgebildet ist und an die Unterseite des Gehäuseteils zwei Führungsdome angeformt sind, die jeweils ein als federnder Kontaktstift ausgebildetes Anschlusselement sowie die zugehörige Schraubendruckfeder aufnehmen. Ein Anschluss eines mobilen Audio- oder Kommunikationsgerätes an der Frontseite der Steckdose ist nicht vorgesehen.

Aus der DE 10 2009 017 265 A1 ist ein elektrisches Installationsgerät mit Ladegerät für ein Mobiltelefon bekannt, mit einem in Form eines Unterputz-Gerätes ausgebildeten und in eine handelsübliche Unterputzdose montierbaren Gerätesockel, welcher ein Ladegerät und einen elektrischen Anschluss für ein Wechselspannungsnetz aufweist. Das elektrische Installationsgerät weist frontseitig eine taschenförmige Abdeckung zum senkrechten Einstecken eines Mobiltelefons auf. Im Bodenbereich des durch die Abdeckung geschaffenen Innenraums ist ein Podest mit einer Anschlussschnittstelle für die Kontaktierung der Ladeanschlusssteckbuchse des Mobiltelefons angeordnet. Die Anschlussschnittstelle kann in Form einer Mikro-USB-Standard-Schnittstelle ausgebildet sein.

Aus der DE 10 2009 021 449 A1 ist ein ähnliches elektrisches Installationsgerät mit Ladegerät für ein Mobiltelefon bekannt, bei welchem frontseitig des Gerätesockels ein Ladeanschlussstecker für den Anschluss eines Mobiltelefons und ein Universalhalter für die Ablage/Halterung dieses Mobiltelefons vorgesehen sind. Der Ladeanschlussstecker kann in Form einer Mikro-USB-Standard-Schnittstelle ausgebildet sein.

Aus der DE 10 2009 037 751 A1 ist ein ähnliches elektrisches Installationsgerät mit Ladegerät für ein Mobiltelefon bekannt, bei welchem frontseitig des Gerätesockels eine USB-Ladeanschlusssteckbuchse für den Anschluss eines USB-Ladeanschlusssteckers eines USB-Gerätes vorgesehen ist, wobei ein mechanischer EIN/AUSSchalter zwischen dem elektrischen Anschluss für ein Wechselspannungsnetz und dem Eingang des Ladegerätes angeordnet ist.

Der Erfindung liegt die Aufgabe zugrunde, eine Unterputz-Steckdose mit Steckdosentopf derart zu ertüchtigen, dass der elektrische Anschluss eines mobilen Audio- oder Kommunikationsgerätes, z. B. eines Mobilfunktelefons oder MP3-Players, möglich ist.

Diese Aufgabe wird erfindungsgemäß gelöst durch eine Unterputz-Steckdose, bestehend aus einer Zentralscheibe, einem Steckdosensockel und einem Abdeckrahmen,
- wobei die Zentralscheibe frontseitig in ihrem Zentrum einen Steckdosentopf und in ihrem Randbereich einen USB-Anschluss aufweist,
- wobei an der Rückseite der Zentralscheibe ein Isoliergehäuse des USB-Anschlusses befestigt ist, in welchem eine zum elektrischen Anschluss des USB-Anschlusses dienende USB-Leiterplatte integriert ist,
- wobei stirnseitige USB-Kontakte der USB-Leiterplatte das Isoliergehäuse durchbrechen,
- wobei im Steckdosensockel ein primärseitig am 230V-Wechselspannungsnetz anschließbares Netzteil mit einer mit elektrischen / elektronischen Baukomponenten bestückten Netzteil-Leiterplatte für die Energieversorgung / Aufladung eines mobilen Audio- oder Kommunikationsgerätes integriert ist,
   wobei am Steckdosensockel die Zentralscheibe der Unterputz-Steckdose mit dem randseitig des Steckdonsentopfes angeordneten USB-Anschluss befestigt ist
- wobei eine ein Federstiftgehäuse mit Federstiften aufweisende Federstiftkontaktvorrichtung im Steckdosensockel derart montiert ist, dass erste Federstiftkontakte bei komplett montierter Unterputz-Steckdose mit den USB-Kontakten und zweite Federstiftkontakte mit Leiterbahnen der Netzteil-Leiterplatte unter Federspannung in elektrischen Kontakt treten,
- wobei das Isoliergehäuse hierzu in einen im Sockelgehäuse des Steckdosensockels gebildeten Kontaktraum eintaucht, in welchem die ersten Federstiftkontakte zugänglich und kontaktierbar sind.

Die mit der Erfindung erzielbaren Vorteile bestehen zunächst darin, dass aufgrund der vollständigen Integration des Netzteils im Steckdosensockel einer Unterputz-Steckdose und der frontseitig zugänglichen Integration eines elektrisch mit diesem Netzteil verbundenen USB-Anschlusses ein USB-Stecker oder eine USB-Buchse eines USB-Gerätes einsteckbar ist, worauf der Akkumulator dieses USB-Gerätes aufgeladen werden kann. Gleichzeitig kann selbstverständlich für den Anschluss an das 230V-Wechselspannungsnetz ein üblicher 230V-Schuko-Stecker oder ein Stecker mit Mittelerdbuchse eines elektrischen Gerätes im Steckdosentopf eingesteckt sein.

Der zwischen dem Steckdosentopf der Zentralscheibe und dem Randbereich der Zentralscheibe und des Steckdosensockels zur Verfügung stehende sehr geringe Bauraum wird optimal für das erfindungsgemäß vorgeschlagene Kontaktsystem des USB-Anschlusses genutzt, wobei ein "Tapetenausgleich" berücksichtigt ist. Der "Tapetenausgleich" von mindestens 2mm wird durch den Federweg der Federstifte der Federstiftkontaktvorrichtung ("Pogo Pins" oder allgemein Spiralfeder-Anordnung) ermöglicht.

Vorteilhafte Ausgestaltungen der Erfindung sind im Unteranspruch sowie in der nachfolgenden Beschreibung angeführt.

Die Erfindung wird nachstehend anhand der in der Zeichnung dargestellten Ausführungsbeispiele näher erläutert. Es zeigen:
- Fig. 1: eine perspektivische Sicht auf eine Anschluss-Konfiguration respektive ein Kontaktsystem eines USB-Anschlusses einer Unterputz-Steckdose mit Steckdosentopf,
- Fig. 2: eine perspektivische Sicht auf die Rückseite einer Zentralscheibe der Unterputz-Steckdose,
- Fig. 3: eine perspektivische Sicht auf die Frontseite der Unterputz-Steckdose erster Ausführungsform,
- Fig. 4: eine perspektivische Sicht auf ein Netzteil des USB-Anschlusses,
- Fig. 5: eine perspektivische Sicht auf die Frontseite der Unterputz-Steckdose zweiter Ausführungsform,
- Fig. 6: eine perspektivische Sicht auf die Frontseite der Unterputz-Steckdose bei entferntem Abdeckrahmen,
- Fig. 7: eine perspektivische Sicht auf die Rückseite der Unterputz-Steckdose bei entferntem Abdeckrahmen,
- Fig. 8: eine Detailansicht eines Steckdosensockels.

In Fig. 1 ist eine perspektivische Sicht auf eine Anschluss-Konfiguration respektive ein Kontaktsystem eines USB-Anschlusses einer Unterputz-Steckdose mit Steckdosentopf dargestellt. Es ist ein USB-Anschluss 9 zu erkennen, dessen elektrische Verbindungen eine USB-Leiterplatte 11 kontaktieren, welche in einem aus einem elektrisch isolierenden Kunststoff gebildeten Isoliergehäuse 10 integriert ist, wobei stirnseitige, vorzugsweise vergoldete USB-Kontakte 12 dieses Isoliergehäuse 10 durchbrechen und derart mit ersten, vorzugsweise ebenfalls vergoldeten Federstiftkontakten 31 von Federstiften einer ersten Seite eines Federstiftgehäuses 30 einer Federstiftkontaktvorrichtung 29 ("Pogo Pins" oder allgemein Spiralfeder-Anordnung) elektrisch kontaktieren können. Die USB-Leiterplatte 11 nimmt erforderliche Bauteile des USB-Anschlusses auf, wie z. B. Widerstände. Als Isoliergehäuse 10 kann auch ein Schrumpfschlauch verwendet werden.

Das Federstiftgehäuse 30 der Federstiftkontaktvorrichtung 29 wird auf einer zweiten Seite von zweiten, vorzugsweise vergoldeten Federstiftkontakten 32 der Federstifte durchbrochen. Die Federstifte können einen derart großen Hub ausführen, dass einerseits Toleranzen der Baukomponenten der Unterputz-Steckdose ausgeglichen werden und dass andererseits auch ein Versatz der Zentralscheibe der Unterputz-Steckdose zum Steckdosensockel kompensiert wird, beispielsweise für den Fall, dass Tapeten unter dem Abdeckrahmen der Unterputz-Steckdose den Abstand der Zentralscheibe zum Steckdosensockel vergrößern - vielfach auch als "Tapetenausgleich" bezeichnet.

Der USB-Anschluss 9 ist beispielsweise als Mikro-USB-Anschluss oder als USB-A-Anschluss ausgebildet.

Die Anordnung des Isoliergehäuses 10 des USB-Anschlusses 9 zwischen dem Tragring eines Steckdosensockels - siehe Ziffer 15 in Figur 8 - und dem Steckdosentopf - siehe Ziffer 4 in Figur 3 - ist derart, dass die elektrische Isolation zwischen der Kleinspannung des USB-Anschlusses und dem gegebenenfalls bei Auftreten eines Fehlerfalls auf einem Potential von 230V liegenden Tragring unter allen Umständen gewährleistet ist.

In Fig. 2 ist eine perspektivische Sicht auf die Rückseite einer Zentralscheibe der Unterputz-Steckdose dargestellt. Es ist das an der Rückseite der Zentralscheibe 3 befestigte Isoliergehäuse 10 des USB-Anschlusses mit den stirnseitigen USB-Kontakten 12 der USB-Leiterplatte 11 zu erkennen.

In Fig. 3 ist eine perspektivische Sicht auf die Frontseite der Unterputz-Steckdose erster Ausführungsform dargestellt. Bei dieser Unterputz-Steckdose 1 erster Ausführungsform handelt es sich um eine Steckdose mit einem Mittelerdstift 19, welcher eine Öffnung 7 im Steckdosentopf 4 der Zentralscheibe 3 der Unterputz-Steckdose 1 durchbricht. Der USB-Anschluss 9 ist randseitig des Steckdosentopfes 4 der Zentralscheibe 3 angeordnet. Im Bodenbereich des Steckdosentopfes 4 befinden sich Öffnungen 5 für Steckerstifte eines Steckers (Stecker mit Mittelerdbuchse) zum Kontaktieren von Polkontakten 17, welche im Steckdosensockel - siehe Ziffer 14 in den Figuren 6, 7, 8 - angeordnet sind. Im Bodenbereich des Steckdosentopfes 4 ist des Weiteren eine Zentralschraube 8 für die Befestigung der Zentralscheibe 3 am Steckdosensockel angeordnet. Figur 3 zeigt ferner einen die Unterputz-Steckdose komplettierenden Abdeckrahmen 34 und eine für den Wandeinbau dienende normgerechte Unterputz-Gerätedose 36.

Durch den Abdeckrahmen 34 wird eine formschöne Einbindung / Integration in ein Installationsgeräte-Programm respektive Schalter- und Steckdosenprogramm sowie eine Kombination mit weiteren Geräten, beispielsweise Schaltern / Tastern / Dimmern / Steckdosen dieses Schalter- und Steckdosenprogramms ermöglicht, beispielsweise unter Einsatz von 2fach-Abdeckrahmen, 3-fach-Abdeckrahmen usw.

In Fig. 4 ist eine perspektivische Sicht auf ein Netzteil des USB-Anschlusses dargestellt. Das Netzteil 23 (Universalladegerät) dient zur Energieversorgung / Aufladung eines mobilen Audio- oder Kommunikationsgerätes und weist eine in ein Sockelgehäuse integrierte Netzteil-Leiterplatte 25 auf, welche zur Montage und zum elektrischen Anschluss von elektrischen / elektronischen Baukomponenten 24 inklusive Transformator sowie zum Anschluss von primärseitigen 230V-Versorgungsleitungen (Phasenleiter und Nullleiter eines 230V-Wechselspannungsnetzes sowie Schutzleiter) und zur Kontaktierung der sekundärseitig zur Verfügung gestellten Kleinspannung dient.

Der Spannungsabgriff erfolgt über die zweiten Federstiftkontakte 32 der Federstifte der Federstiftkontaktvorrichtung 29, welche entsprechende Leiterbahnen der Netzteil-Leiterplatte 25 kontaktieren und über die ersten Federstiftkontakte 31 der Federstifte der Federstiftkontaktvorrichtung 29, welche bei komplett montierter Unterputz-Steckdose gegen die das Isoliergehäuse 10 des USB-Anschlusses durchbrechenden USB-Kontakte 12 pressen. Die für die elektrische Kontaktierung erforderliche Kontaktkraft wird dabei von den Federstiften der Federstiftkontaktvorrichtung 29 aufgebracht. Eine Bodenplatte 26 des Sockelgehäuses bildet den rückseitigen Abschluss des Sockelgehäuses des Steckdosensockels.

Die Federstifte respektive "Pogo Pins" oder allgemein Spiralfeder-Anordnung vereinfachen die Herstellung des Gerätes, da sie nicht gelötet werden müssen und damit ein Handling in der Lötlinie mit hochstehenden Teilen auf der Netzteil-Leiterplatte 25 vermieden wird, wie es beispielsweise bei Ausführungen mit Stiftleisten notwendig wäre. Die Federstifte federn beidseitig bezüglich des ersten und zweiten Endes des Federstiftgehäuses 30, werden einfach in das Sockelgehäuse eingelegt und danach mit der Netzteil-Leiterplatte 25 im Sockelgehäuse verspannt.

Bei der Endmontage der Unterputz-Steckdose durch den Elektroinstallateur, d. h. Befestigung der Zentralscheibe 3 auf den in der Unterputz-Gerätedose montierten Steckdosensockel, ist die vorgeschlagene Lösung ebenfalls vorteilhaft, da beispielsweise keinerlei Gefahr besteht, dass dabei Kontaktierungs-Bauelemente verbogen werden können, wie dies bei der Verwendung von langen Stiftleisten für die Kontaktierung der Fall wäre.

In Fig. 5 ist eine perspektivische Sicht auf die Frontseite der Unterputz-Steckdose zweiter Ausführungsform dargestellt. Bei dieser Unterputz-Steckdose 1 zweiter Ausführungsform handelt es sich um eine (Schuko-) Steckdose mit Erdungsbügeln 18, welche Öffnungen 6 im Steckdosentopf 4 der Zentralscheibe 3 der Unterputz-Steckdose 1 durchbrechen und aus einem elektrisch gut leitfähigem Metall bestehen. Der USB-Anschluss 9 ist randseitig (in einer frontseitigen Ecke) des Steckdosentopfes 4 der Zentralscheibe 3 angeordnet. Im Bodenbereich des Steckdosentopfes 4 befinden sich die Öffnungen 5 für Steckerstifte eines Steckers (hier: Schuko-Stecker) zum Kontaktieren von Polkontakten 17, welche im Steckdosen sockel 14 angeordnet sind. Im Bodenbereich des Steckdosentopfes 4 ist des Weiteren die Zentralschraube 8 für die Befestigung der Zentralscheibe 3 am Steckdosensockel angeordnet. Figur 5 zeigt ferner wiederum den die Unterputz-Steckdose komplettierenden Abdeckrahmen 34 und die für den Wandeinbau dienende Unterputz-Gerätedose 36.

In Fig. 6 ist eine perspektivische Sicht auf die Frontseite der Unterputz-Steckdose bei entferntem Abdeckrahmen dargestellt. Es ist der Steckdosensockel 14 mit Tragring 15 und Spreizen 20 für die Montage in der Unterputz-Gerätedose 36 zu erkennen. Am Steckdosen sockel 14 ist die Zentralscheibe 3 der Unterputz-Steckdose 1 mit dem randseitig des Steckdosentopfes 4 angeordnetem USB-Anschluss 9 befestigt.

Ein Abschnitt des Steckdosensockels 14 wird durch einen speziellen Kontaktraum 28 gebildet, in welchem die vorstehend erläuterten ersten Federstiftkontakte 31 der Federstifte der Federstiftkontaktvorrichtung 29 zugänglich und kontaktierbar sind und in welchen das Isoliergehäuse 10 des USB-Anschlusses 9 inklusive der USB-Kontakte 12 eingreift. Nicht dargestellt sind die vorzugsweise in Form von "schraubenlosen Anschlussklemmen" ausgebildeten Leitungsbefestigungen für Phasenleiter, Nullleiter und Schutzleiter, welche in Klemmenkammern des Sockelgehäuses vorgesehen sind.

In Fig. 7 ist eine perspektivische Sicht auf die Rückseite der Unterputz-Steckdose bei entferntem Abdeckrahmen dargestellt. Es ist der Steckdosensockel 14 mit der Bodenplatte 26 des Sockelgehäuses, dem speziellen Kontaktraum 28 und den Spreizen 20 zu erkennen. Die Befestigung der Bodenplatte 26 am Gehäusemantel des Steckdosensockels 14 erfolgt über Bodenplatten-Verrastungen 27. Figur 7 zeigt des Weiteren den an der Zentralscheibe 3 der Unterputz-Steckdose befestigten Abschnitt des Isoliergehäuses 10.

In Fig. 8 ist eine Detailansicht eines Steckdosensockels dargestellt. Es sind der Tragring 15 des Steckdosensockels 14, ein Abschnitt einer Berührungsschutzvorrichtung 16 ("Kinderschutzvorrichtung") für die Abdeckung der Polkontakte 17, ein Gewinde 22 zur Aufnahme der vorstehend erwähnten Zentralschraube 8, eine Spreizen-Betätigungsschraube 21 für die Beaufschlagung der Spreize 20 sowie die Stirnseite der Federstiftkontaktvorrichtung 29 mit Federstiftgehäuse 30 und Federstiftkontakten 31 der Federstifte zu erkennen.

### Bezugszeichenliste

- 1: Unterputz-Steckdose
- 2: -
- 3: Zentralscheibe einer Unterputz-Steckdose
- 4: Steckdosentopf
- 5: Öffnungen für Steckerstifte
- 6: Öffnungen für Erdungsbügel
- 7: Öffnung für Mittelerdstift
- 8: Zentralschraube
- 9: USB-Anschluss
- 10: Isoliergehäuse des USB-Anschlusses
- 11: USB-Leiterplatte des USB-Anschlusses
- 12: Stirnseitige USB-Kontakte der USB-Leiterplatte
- 13: -
- 14: Steckdosen sockel einer Unterputz-Steckdose
- 15: Tragring
- 16: Berührungsschutzvorrichtung
- 17: Polkontakte
- 18: Erdungsbügel
- 19: Mittelerdstift
- 20: Spreizen
- 21: Spreizen-Betätigungsschraube
- 22: Gewinde für Zentralschraube
- 23: Netzteil für Energieversorgung / Aufladung eines mobilen Audio- oder Kommunikationsgerätes
- 24: Elektrische / elektronische Baukomponenten
- 25: Netzteil-Leiterplatte im Sockelgehäuse
- 26: Bodenplatte des Sockelgehäuses
- 27: Bodenplatten-Verrastungen
- 28: Kontaktraum
- 29: Federstiftkontaktvorrichtung mit Federstiften
- 30: Federstiftgehäuse
- 31: Erste Federstiftkontakte der Federstifte
- 32: Zweite Federstiftkontakte der Federstifte
- 33: -
- 34: Abdeckrahmen
- 35: -
- 36: Unterputz-Gerätedose

## Patentansprüche

1. Unterputz-Steckdose (1), bestehend aus einer Zentralscheibe (3), einem Steckdosensockel (14) und einem Abdeckrahmen (34),
• wobei die Zentralscheibe (3) frontseitig in ihrem Zentrum einen Steckdosentopf (4) und in ihrem Randbereich einen USB-Anschluss (9) aufweist,
• wobei an der Rückseite der Zentralscheibe (3) ein Isoliergehäuse (10) des USB-Anschlusses (9) befestigt ist, in welchem eine zum elektrischen Anschluss des USB-Anschlusses (9) dienende USB-Leiterplatte (11) integriert ist,
• wobei stirnseitige USB-Kontakte (12) der USB-Leiterplatte (11) das Isoliergehäuse (10) durchbrechen,
• wobei im Steckdosensockel (14) ein primärseitig am 230V-Wechselspannungsnetz anschließbares Netzteil (23) mit einer mit elektrischen / elektronischen Baukomponenten (24) bestückten Netzteil-Leiterplatte (25) für die Energieversorgung / Aufladung eines mobilen Audio- oder Kommunikationsgerätes integriert ist,
wobei am Steckdosensockel (14) ist die Zentralscheibe (3) der Unterputz-Steckdose (1) mit dem randseitig des Steckdosentopfes (4) angeordnetem USB-Anschluss (9) befestigt,
• wobei eine ein Federstiftgehäuse (30) mit Federstiften aufweisende Federstiftkontaktvorrichtung (29) im Steckdosensockel (14) derart montiert ist, dass erste Federstiftkontakte (31) bei komplett montierter Unterputz-Steckdose mit den USB-Kontakten (12) und zweite Federstiftkontakte (32) mit Leiterbahnen der Netzteil-Leiterplatte (25) unter Federspannung in elektrischen Kontakt treten,
• wobei das Isoliergehäuse (10) hierzu in einen im Sockelgehäuse des Steckdosensockels (14) gebildeten Kontaktraum (28) eintaucht, in welchem die ersten Federstiftkontakte (31) zugänglich und kontaktierbar sind.

2. Unterputz-Steckdose (1) nach Anspruch 1, **gekennzeichnet durch** eine Bodenplatte (26), welche über Bodenplatten-Verrastungen (27) am Sockelgehäuse des Steckdosensockels (14) befestigt ist.

## Claims

1. Flush-mounted socket outlet (1), consisting of a central plate (3), a socket-outlet base (14) and a cover frame (34),
• wherein the central plate (3) has, in its centre on the front, a socket-outlet recess (4) and, in its edge region, a USB connection (9),
• wherein an insulating housing (10) for the USB connection (9) is fastened to the back of the central plate (3), in which insulating housing a USB printed circuit board (11) which is used for the electrical connection of the USB connection (9) is integrated,
• wherein end-face USB contacts (12) of the USB printed circuit board (11) penetrate the insulating housing (10),
• wherein a power supply unit (23) connectable on the primary side to the 230 V AC voltage power supply system is integrated in the socket-outlet base (14), said power supply unit having a power supply unit printed circuit board (25), which is populated with electrical/electronic components (24), for supplying energy to/charging a mobile audio or communication device, wherein the control plate (3) of the flush-mounted socket outlet 1 having the USB connection 9 arranged at the edge of the socket-outlet recess 4 is fastened to the socket-outlet base 14,
• wherein a spring pin contact device (29) having a spring pin housing (30) with spring pins is mounted in the socket-outlet base (14) in such a way that first spring pin contacts (31), when the flush-mounted socket outlet is completely assembled, come into electrical contact in a spring-loaded manner with the USB contacts (12) and second spring pin contacts (32) come into electrical contact in a spring-loaded manner with conductor tracks of the power supply unit printed circuit board (25),
• wherein, for this purpose, the insulating housing (10) enters a contact space (28) formed in the base housing of the socket-outlet base (14), in which contact space the first spring pin contacts (31) are accessible and contactable.

2. Flush-mounted socket outlet (1) according to Claim 1, **characterized by** a bottom panel (26) which is fastened to the base housing of the socket-outlet base (14) by means of bottom panel latching means (27).

## Revendications

1. Prise électrique encastrée (1), constituée d'une plaque centrale (3), d'un socle de prise électrique (14) et d'un cadre de recouvrement (34),
• dans lequel la plaque centrale (3) comporte en son centre, côté face avant, une tête de prise électrique (4) et à sa périphérie, un connecteur USB (9),
• dans lequel un boîtier d'isolation (10) du connecteur USB (9) est fixé à la face arrière de la plaque centrale (3), boîtier dans lequel est intégrée une carte de circuit imprimé USB (11) utilisée pour le raccordement électrique du connecteur USB (9),
• dans lequel, côté face avant, des contacts USB (12) de la carte de circuit imprimé USB (11) percent le boîtier d'isolation (10),
• dans lequel un bloc d'alimentation (23) pouvant être raccordé côté primaire au réseau à tension alternative à 230 V et comportant une carte de circuit imprimé de bloc d'alimentation (25) équipée de composants électriques/électroniques (24) pour l'alimentation en énergie/la charge d'un appareil audio ou de communication mobile est intégré au socle de prise électrique (14), dans lequel la plaque centrale (3) de la prise électrique encastrée (1) est fixée au connecteur USB (9) disposé du côté du bord de la tête de prise électrique (4), niveau au socle de prise électrique (14),
• dans lequel un dispositif de contact de tige-ressort (29) comportant un boîtier de tige-ressort (30) muni de tiges-ressorts est monté dans le socle de prise électrique (14) de manière à ce que des premiers contacts de tiges-ressorts (31) entrent en contact électrique avec les contacts USB (12) lorsque la prise électrique encastrée est entièrement montée et à ce que des deuxièmes contacts de tiges-ressorts (32) entrent en contact électrique avec des pistes conductrices de la carte de circuit imprimé de bloc d'alimentation (25) lorsque les ressorts sont sous contrainte,
• dans lequel le boîtier d'isolation (10) plonge à cet effet dans un espace de contact (28) formé dans le boîtier de socle du socle de prise électrique (14), espace dans lequel les premiers contacts de tiges-ressorts (31) sont accessibles et dans lequel un contact peut être établi avec ceux-ci.

2. Prise électrique encastrée (1) selon la revendication 1, **caractérisée par** une plaque de fond (26) qui est fixée par l'intermédiaire de dispositifs d'enclenchement de plaque de fond (27) au boîtier de socle du socle de prise électrique (14).
